# EUROPÄISCHE PATENTSCHRIFT

(11) **EP 1 568 937 B1**
(45) Veröffentlichungstag und Bekanntmachung des Hinweises auf die Patenterteilung: **20.06.2007**
(21) Anmeldenummer: 04004603.9
(22) Anmeldetag: 28.02.2004
(51) Int. Cl.: F21S 8/00

(54) **Operationsleuchte**
Surgical operation lamp
Lampe chirurgicale

(43) Veröffentlichungstag der Anmeldung: 31.08.2005
(73) Patentinhaber: TRUMPF Kreuzer Medizin Systeme GmbH + Co. KG, 82178 Puchheim (DE)
(72) Erfinder: Marka, Rudolf, 81479 München (DE)
(74) Vertreter: Kohler Schmid Möbus

(56) Entgegenhaltungen:
- EP-A- 0 056 505
- DE-A- 10 034 594
- US-A1- 2003 165 055
- US-A1- 2003 185 009

## Beschreibung

Die Erfindung betrifft eine Operationsleuchte mit Leuchtmitteln zur Erzeugung eines Leuchtfeldes.

Eine derartige Operationsleuchte ist beispielsweise durch die DE 198 38 627 A1 bekannt geworden. Aus der Druckschrift US 2003/0185009 A1 ist eine gattungsgemässe Operationsleuchte bekannt, bei der Mittel zum Ausschalten oder Dimmen des Lichtes vorgesehen sind.

Die bekannte Operationsleuchte weist wenigstens eine Strahlungsquelle und wenigstens zwei Reflektoren auf. Zur Bildung eines schattenarmen Beleuchtungsfeldes trifft aus der Operationsleuchte austretende Strahlung mit wenigstens zwei unterschiedlichen Einfallswinkeln auf das Beleuchtungsfeld auf. Dabei sind die Einfallswinkel der Strahlung durch Änderung des Abstandes zwischen wenigstens zwei Reflektoren oder zwischen einem Reflektor und der Strahlungsquelle einstellbar.

Die applikationsbezogene Veränderung der Leuchtfeldform (die auf dem Operationstisch beleuchtete Fläche) ist bei einer Operationsleuchte nach der Lehre des Standes der Technik nicht vorgesehen.

Bestehende Operationsleuchten weisen eine feste Lichtverteilung auf. Nachteilig ist daher, dass sich im zentralen Strahlengang - zwischen der Lichtaustrittsfläche der Operationsleuchte und der Operationswunde - befindende Hindernisse einen Schatten im Lichtfeld erzeugen.

Der Anmelder hat sich die Aufgabe gestellt, eine Operationsleuchte zu schaffen, welche ein schattenarmes Lichtfeld erzeugen kann.

Diese Aufgabe wird durch eine Operationsleuchte gemäß Patentanspruch 1 gelöst. Das Grundprinzip besteht darin, zentrale Lichtmodule oder Leuchtmittel einer Lichtquelle auszuschalten oder soweit zu dimmen, dass kein Schatten im Lichtfeld entstehen kann. Hindernisse, welche sich in der optischen Achse des Lichtsystems befinden werden sowohl von zentralen als auch von vom Rand kommenden Lichtanteilen der Lichtaustrittsfläche der Operationsleuchte beleuchtet. Diejenigen Lichtanteile, welche den Schatten verursachen, werden ausgeblendet oder ausgeschaltet. Der Kernschatten im Lichtfeld wird durch seitlich am Hindernis vorbeistrahlendes Licht aus den Randbereichendes Leuchtenkörpers aufgehellt. Während zentrale Lichtanteile reduziert werden, können Lichtanteile aus den Randbereichen der Lichtaustrittsfläche verstärkt werden.

Die Entstehung des Kernschattens kann bei so genannten aufgelösten Lichtsystemen (mehrere Einzelscheinwerfer) durch Abschalten des zentralen Scheinwerfers, bzw. des für die Ausleuchtung des zentralen Bereiches zuständigen Leuchtmittels (z.B. Systeme aus mehreren übereinander angeordneten Lampen, Gürtellinsen und/oder Fresnellinsen) vermieden werden.

Diese Abschaltung kann bevorzugt manuell oder auch durch eine Sensor gestützte automatische Hinderniserkennung erfolgen.

Zu Beginn der Operation (Arbeiten an der Körperoberfläche des Patienten) können lediglich die in den Randbereichen angeordneten Scheinwerfer bzw. die Leuchtmittel, die für den Lichtaustritt aus den Randbereichen der Lichtaustrittsfläche verantwortlich sind, eingeschaltet sein. Dabei werden eventuell entstehende Kernschattenbereiche deutlich aufgehellt. Im weiteren Operationsverlauf (tieferes Eindringen in den Körper des Patienten) wird zunehmend Tiefenlicht benötigt, welches durch Einschalten des zentralen Scheinwerfers bzw. durch zentral aus dem Leuchtenkörper austretendes Licht bereitgestellt wird.

Die Dimmung kann durch mechanische und/oder optische Mittel erreicht werden. Eine Dimmung kann durch eine Änderung des der Leuchtmittel zugeführten elektrischen Stroms und/oder der elektrischen Spannung erzeugt werden. Alternativ können Blenden, Linsen oder optische Filter, welche in den Strahleneingang hinein bewegt werden können, eine Veränderung des Lichtstromes bewirken.

Drei bevorzugte Ausführungsbeispiele der Erfindung sind in der Zeichnung schematisch dargestellt und werden nachfolgend mit Bezug zu den Figuren der Zeichnung näher erläutert. Es zeigt:
- **Fig. 1a**: eine perspektivische Ansicht einer ersten auf bekannte Weise eingeschalteten, d.h. in Betrieb befindlichen Operationsleuchte;
- **Fig. 1b**: eine perspektivische Ansicht der ersten erfindungsgemäß eingeschalteten Operationsleuchte;
- **Fig. 2a**: eine perspektivische Ansicht einer zweiten auf bekannte Weise eingeschalteten Operationsleuchte;
- **Fig. 2b**: eine perspektivische Ansicht der zweiten erfindungsgemäß eingeschalteten Operationsleuchte;
- **Fig. 3a**: eine perspektivische Ansicht einer dritten auf bekannte Weise eingeschalteten Operationsleuchte;
- **Fig. 3b**: eine perspektivische Ansicht der dritten erfindungsgemäß eingeschalteten Operationsleuchte.

Aus der **Fig. 1a** ist ersichtlich, dass einzelne Lichtmodule **1a** bis **1g** ein Leuchtfeld **3** erzeugen. Im Strahlengang der gestrichelt angedeuteten Lichtstrahlen **4a** bis **4c** befindet sich ein Hindernis **2.** Das sich in der optischen Achse befindende Hindernis 2 wird von den zentralen, innerhalb des durch die Lichtstrahlen 4c begrenzten Lichtkegels getroffen, so dass sich ein Kernschatten **5** im Zentrum des Leuchtfeldes bildet.

Gemäß **Fig. 1b** wurde das zentrale Lichtmodul 1f (siehe Fig. 1a) von der Lichterzeugung ausgenommen. Alternativ kann das zentrale Lichtmodul auch hinsichtlich der Lichtleistung gedimmt werden. Es werden im Wesentlichen nur die Lichtstrahlen 4a und 4b zur Erzeugung des Leuchtfeldes 3 verwendet, welche an dem Hindernis vorbeigehen. Dies kann beispielsweise durch eine Sensorik in Verbindung mit einer Steuerung durch oder Regelung verwirklicht werden. Es kommt zu keiner Kernschattenbildung.

Aus der **Fig. 2a** ist ersichtlich, dass einzelne Leuchtmittel **6a** bis **6e** ein Leuchtfeld **7** erzeugen. Im Strahlengang der gestrichelt angedeuteten Lichtstrahlen **8a** bis **8c** befindet sich ein Hindernis **9.** Das sich in der optischen Achse befindende Hindernis 9 wird von den zentralen, innerhalb des durch die Lichtstrahlen 8c begrenzten Lichtkegels getroffen, so dass sich ein Kernschatten **10** im Zentrum des Leuchtfeldes 7 bildet.

Gemäß **Fig. 2b** wurde das zentrale Leuchtmittel 6e von der Beleuchtung ganz ausgenommen oder hinsichtlich der Lichtleistung so stark gedimmt, dass kein Kernschatten entstehen kann. Es werden im Wesentlichen nur die Lichtstrahlen 6a und 6b zur Erzeugung des Leuchtfeldes 7 verwendet, welche an dem Hindernis vorbeigehen. Dies kann beispielsweise durch eine Sensorik in Verbindung mit einer Steuerung durch oder Regelung verwirklicht werden.

Aus der **Fig. 3a** ist ersichtlich, dass eine Lichtquelle **11** mit einzelnen von Linsen umgebenen Leuchtmitteln **12a** bis **12c** ein Leuchtfeld **13** erzeugen. Im Strahlengang der gestrichelt angedeuteten Lichtstrahlen **14a** bis **14d** befindet sich ein Hindernis **15.** Das sich in der optischen Achse befindende Hindernis 15 wird von den zentralen, innerhalb des durch die Lichtstrahlen 14d begrenzten Lichtkegels getroffen, so dass sich ein Kernschatten **16** im Zentrum des Leuchtfeldes bildet.

Gemäß **Fig. 3b** wurde das zentrale Leuchtmittel 12c von der Lichterzeugung ganz ausgenommen oder hinsichtlich der Lichtleistung wesentlich gedimmt. Es werden im Wesentlichen nur die Lichtstrahlen 14a bis 14c zur Erzeugung des Leuchtfeldes 13 verwendet, welche an dem Hindernis 15 vorbeigehen. Dies kann beispielsweise durch eine Sensorik in Verbindung mit einer Steuerung durch oder Regelung verwirklicht werden. Es kommt zu keiner Kernschattenbildung.

### BEZUGSZEICHENLISTE

- 1a: Lichtmodul
- 1b: Lichtmodul
- 1c: Lichtmodul
- 1d: Lichtmodul
- 1e: Lichtmodul
- 1f: Lichtmodul
- 1g: Lichtmodul
- 2: Hindernis
- 3: Leuchtfeld
- 4a: Lichtstrahl
- 4b: Lichtstrahl
- 4c: Lichtstrahl
- 5: Kernschatten
- 6a: Leuchtmittel
- 6b: Leuchtmittel
- 6c: Leuchtmittel
- 6d: Leuchtmittel
- 6e: Leuchtmittel
- 7: Leuchtfeld
- 8a: Lichtstrahl
- 8b: Lichtstrahl
- 8c: Lichtstrahl
- 9: Hindernis
- 10: Kernschatten
- 11: Lichtquelle
- 12a: Leuchtmittel
- 12b: Leuchtmittel
- 12c: Leuchtmittel
- 13: Leuchtfeld
- 14a: Lichtstrahl
- 14b: Lichtstrahl
- 14c: Lichtstrahl
- 14d: Lichtstrahl
- 15: Hindernis
- 16: Kernschatten

## Patentansprüche

1. Verfahren zur Erzeugung eines Leuchtfeldes mithilfe einer Operationsleuchte mit Leuchtmitteln (1a bis 1g; 6a bis 6e; 12a bis 12c), wobei Mittel zum Ausschalten oder Dimmen des aus der Lichtaustrittsfläche austretenden Lichtanteils vorgesehen sind, **dadurch gekennzeichnet, dass** nur der zentral aus der Lichtaustrittsfläche austretende Lichtanteil ausgeschaltet oder gedimmt wird.

2. Verfahren nach Anspruch 1, **dadurch gekennzeichnet, dass** die Operationsleuchte ein aufgelöstes Lichtsystem mit einzelnen voneinander getrennt ansteuerbaren Leuchtmitteln oder Lichtmodulen umfasst.

3. Verfahren nach einem der vorhergehenden Ansprüche, **dadurch gekennzeichnet, dass** die Leuchtmittel durch LEDs ausgebildet sind.

4. Verfahren nach Anspruch 3, **dadurch gekennzeichnet, dass** Linsen zur Aufweitung und/oder zur Vergleichmäßigung des LED-Lichts vorgesehen sind.

5. Verfahren nach einem der vorhergehenden Ansprüche, **dadurch gekennzeichnet, dass** eine elektrische oder elektronische Dimmung vorgesehen ist.

6. Verfahren nach einem der vorhergehenden Ansprüche 1 bis 4, **dadurch gekennzeichnet, dass** eine mechanische Dimmung vorgesehen ist.

7. Verfahren nach einem der vorhergehenden Ansprüche, **dadurch gekennzeichnet, dass** ein Sensor zur Hinderniserkennung vorgesehen ist.

8. Verfahren nach Anspruch 7, **dadurch gekennzeichnet, dass** eine Einrichtung zur Regelung der Intensität zentraler Leuchtmittel oder Lichtmodule in Abhängigkeit von den von dem Sensor erfassten Signalen vorgesehen ist.

## Claims

1. Method for generating a light field using a surgical operation lamp comprising illuminants (1a through 1g; 6a through 6e; 12a through 12c), wherein means are provided for switching off or dimming the light portion emitted by the light emitting surface, **characterized in that** only the light portion that is centrally emitted from the light emitting surface is switched off or dimmed.

2. Method according to claim 1, **characterized in that** the surgical operation lamp comprises a resolved light system with individual illuminants or light modules which can be separately controlled.

3. Method according to any one of the preceding claims, **characterized in that** the illuminants are formed by LEDs.

4. Method according to claim 3, **characterized in that** lenses are provided to widen and/or homogenize the LED light.

5. Method according to any one of the preceding claims, **characterized in that** electrical or electronic dimming is provided.

6. Method according to any one of the preceding claims 1 through 4, **characterized in that** mechanical dimming is provided.

7. Method according to any one of the preceding claims, **characterized in that** a sensor is provided to detect an obstacle.

8. Method according to claim 7, **characterized in that** a means is provided for regulating the intensity of central illuminants or light modules in dependence on the signals detected by the sensor.

## Revendications

1. Procédé pour générer un champ lumineux à l'aide d'une lampe chirurgicale comprenant des sources lumineuses (1a à 1g ; 6a à 6e ; 12a à 12c), des moyens étant prévus pour éteindre ou régler l'intensité lumineuse de la part de lumière émergeant de la surface de sortie de lumière, **caractérisé en ce que** seule la part de lumière émergeant centralement de la surface de sortie de lumière est éteinte ou réglée.

2. Procédé selon la revendication 1, **caractérisé en ce que** la lampe chirurgicale comprend un système lumineux dissocié avec des sources lumineuses ou des modules lumineux individuel(le)s activables séparément les un(e)s des autres.

3. Procédé selon l'une des revendications précédentes, **caractérisé en ce que** les sources lumineuses sont formées de DEL.

4. Procédé selon la revendication 3, **caractérisé en ce qu'**il est prévu des lentilles pour élargir et/ou homogénéiser la lumière des DEL.

5. Procédé selon l'une des revendications précédentes, **caractérisé en ce qu'**il est prévu un réglage d'intensité lumineuse électrique ou électronique.

6. Procédé selon l'une des revendications 1 à 4, **caractérisé en ce qu'**il est prévu un réglage d'intensité lumineuse mécanique.

7. Procédé selon l'une des revendications précédentes, **caractérisé en ce qu'**il est prévu un capteur pour la détection d'obstacles.

8. Procédé selon la revendication 7, **caractérisé en ce qu'**il est prévu un dispositif pour réguler l'intensité des sources lumineuses centrales ou modules lumineux centraux en fonction des signaux saisis par le capteur.
